# EUROPÄISCHE PATENTSCHRIFT

(11) **EP 0 717 876 B1**
(45) Veröffentlichungstag und Bekanntmachung des Hinweises auf die Patenterteilung: **25.03.1998**
(21) Anmeldenummer: 94924694.6
(22) Anmeldetag: 26.08.1994
(51) Int. Cl.: H01C 1/14, H01C 17/28

(54) **LIMITER ZUR STROMBEGRENZUNG**
LIMITER FOR CURRENT LIMITING
LIMITEUR POUR LIMITATION DU COURANT

(30) Priorität: 09.09.1993 DE 4330607
(43) Veröffentlichungstag der Anmeldung: 26.06.1996
(73) Patentinhaber: SIEMENS AKTIENGESELLSCHAFT, 80333 München (DE)
(72) Erfinder: POHL, Fritz, D-91334 Hemhofen (DE); JAEHNER, Wilfried, D-90482 Nürnberg (DE)
(86) Internationale Anmeldenummer: DE9400986
(87) Internationale Veröffentlichungsnummer: WO9507540

(56) Entgegenhaltungen:
- EP-A- 0 223 404
- DE-A- 3 707 494
- US-A- 3 835 434
- US-A- 4 377 541
- PATENT ABSTRACTS OF JAPAN vol. 13, no. 155 (E-743) 14. April 1989 & JP,A,63 312 601 (TDK CORP) 21. Dezember 1988

## Beschreibung

Die Erfindung bezieht sich auf einen Limiter zur Strombegrenzung, der bei Überlast von einem niedrigen Widerstandswert zu einem hohen Widerstandswert wechselt, mit einem thermoplastischen Widerstandskörper und metallischen Flächenelektroden zur Kontaktgabe.

Niederspannungsleistungsschalter werden häufig mit sogenannten Limitern in Reihe geschaltet, um das Kurzschlußschaltvermögen in Niederspannungsnetzen stark zu erhöhen und die Durchlaßströme stark zu begrenzen. Derartige Limiter sind so ausgelegt, daß sie im Kurzschlußfall rasch von einem niederohmigen in einen hochohmigen Zustand übergehen und mit ihrem Spannungsbedarf zu einer raschen Strombegrenzung und Abschaltung beitragen.

Speziell für den Einsatz als Zentrallimiter, welcher zum Kurzschlußschutz mehrerer Abzweige diesen vorgeschaltet ist, wäre es wünschenswert, daß die Limiterfunktion nur bei hohen Kurzschlußströmen, die beispielsweise in cen Abzweigen vorhandene Schutzschalter nicht beherrschen, wirksam wird und bei mäßigen oder abklingenden Kurzschlußströmen keine Limiterfunktion auftritt. Damit würden unerwünschte, länger andauernde Spannungseinbrüche vermieden, die zu unkontrollierten Schaltzuständen, z.B. von Schützen oder Relais, führen könnten.

Als Limiter werden häufig elektromechanisch einfach aufgebaute Schaltgeräte eingesetzt, deren Kontakte durch Stromkräfte dynamisch öffnen und die gewöhnlich über kein Schaltschloß und kein Auslösesystem verfügen. Ihr Bogenspannungsplateau liegt im Bereich der Netzspannungsamplitude. Zusammen mit der Bogenspannung des in Reihe geschalteten Leistungsschalters wird der Kurzschlußstrom zum raschen Abklingen gebracht und die Abschaltzeit verkürzt. Lichtbogenlimiter dieser Bauart haben Probleme des Kontaktverschweißens, welche nur mit speziellen Kontaktwerkstoffen und/oder mit einer speziellen Kontaktmechanik technisch gelöst werden können.

Aus der WO-A-91/12643 und der EP-A-0 487 920 sind Limiter bekannt, die speziell den sogenannten Kaltleiter- oder PTC-Effekt (positive temperature coefficient) ausnutzen. Dabei werden Hochstromwiderstände verwendet, die im wesentlichen aus einer mit Ruß gefüllten Polyethylenschicht bestehen, welche den PTC-Effekt aufweist. Zur Gewährleistung des PTC-Effektes soll bei diesem als Schutzelement verwendbaren Hochstromwiderstand der Polymer-Widerstandskörper mit seinen Grundflächen mit Elektroden verbunden sein, wobei eine Druckeinrichtung vorhanden ist, die einen Druck senkrecht auf die Elektroden und die Grundflächen des Widerstandskörpers der leitfähigen Polymerschicht ausübt.

Weiterhin ist aus der DE-A-37 07 494 ist ein Widerstandsbauelement mit zwei Metallelektroden, zwischen denen ein PTC-Eigenschaften aufweisendes Material angeordnet ist, bekannt, bei dem durch elektrolytische Abscheidung eine Aufrauhung der Elektrodenoberflächen erzeugt ist. Dabei können unregelmäßige Spitzen von 0,5 um bis 500 um vorliegen. Bei der Funktionsweise eines solchen PTC-Elementes wird eine dauerhafte, sich nicht verändernde Verbindung der Elektrodenoberflächen mit dem PTC-Material vorausgesetzt, um konstante Widerstandswerte des Bauelementes in Abhängigkeit von der Temperatur zu realisieren. Schließlich ist aus der US-A-43 77 541 ein Verfahren zur Herstellung von Varistoren aus polykristallinem Metalloxid für Niederspannungsanwendungen bekannt, bei dem eine Presse verwendet wird, in der die Preßmatrizen Vorsprünge mit regelmäßiger Struktur haben. Damit wird bei der pulvermetallurgischen Herstellung ein Profil in die Varistorscheibe eingebracht, um eine niedrige Durchbruchspannung zu erzielen. Derartige Varistoren sollen speziell für Anwendungen bei kleinen Leistungen mit geringen Strömen und niedrigen Spannungen geeignet sein, wobei eine Nichtlinearität der elektrischen Leitfähigkeit des Metalloxides ausgenutzt wird. Die Nichtlinearität des Varistormaterials beruht auf dessen Halbleitereigenschaften und unterscheidet sich grundsätzlich vom Verlauf der elektrischen Eigenschaften vom PTC-Material von für hohe Ströme geeigneten Limitern, das aus einer Mischung eines nichtleitfähigen Trägerwerkstoffes, beispielsweise Polyethylen, und eines elektrisch leitfähigen Werkstoffes, beispielsweise Ruß, besteht.

Physikalische Grundlage der vorstehend erwähnten Limiter ist, daß die Temperatur im Kurzschlußfall durch ohmsche Heizung über die Kristallisationstemperatur des Polyethylens als elektrisch isolierenden Grundmaterials ansteigt, wodurch mikroskopische Strombahnen des Rußes als elektrisch leitende Materialkomponente aufbrechen und sich der Limiterwiderstand um den Faktor 100 oder mehr erhöht. Der Limiterwiderstand kann hier überwiegend durch den Volumenwiderstand des PTC-Materials bestimmt werden.

Nach seinem Schaltprinzip trägt bei den vorbekannten Limitern der Oberflächenwiderstand an den Grenzflächen zwischen dem Polymerwiderstandskörper und den Elektroden wesentlich zu dem Strombegrenzungseffekt im Kurzschlußfall bei. Indem sich die Elektroden und der Polymerwiderstandskörper durch die äußere Druckkraft nur in Berührkontakt miteinander befinden, findet die Aufheizung des PTC-Materials in einer oberflächennahen, dünnen Schicht statt, die im Kurzschlußfall sehr rasch von einem niederohmigen in einen hochohmigen Zustand schaltet.

Nach Abschalten des Kurzschlußes benötigt dieser Grenzschichtlimiter für das Abklingen des hohen elektrischen Widerstandes auf den niedrigen Anfangswert eine Rückstellzeit von typisch etwa 20 ms. In der Praxis wird dazu zur Entlastung des Kaltleiterelementes ein Parallelwiderstand angeschlossen, welcher im hochohmigen Zustand des Kaltleitermaterials den überwiegenden Teil des Kurzschlußstromes trägt. Während der Abschaltdauer des in Reihe geschalteten Leistungsschalters erzeugt der abklingende Kurzschlußstrom am Parallelwiderstand einen beträchtlichen Spannungsabfall. Dieser kann bei 100 V oder mehr liegen und während einer Zeitdauer von 3 ms und länger bestehen. Für die Anwendung als Zentrallimiter ist aber eine derart langandauernde Schaltspannung unzuträglich, da sonst in an sich nicht gestörten Abzweigen oes Netzes entsprechend langandauernde Spannungseinbrüche hervorgerufen würden.

Aufgabe der Erfindung ist es daher, einen Limiter zu schaffen, der auch als Zentrallimiter eingesetzt werden kann. Für die Funktion des Zentrallimiters ist zu fordern, daß durch seine Schaltspannung hervorgerufene Spannungseinbrüche auf einen Bruchteil einer Halbwellendauer beschränkt bleiben, beispielsweise auf eine Zeitdauer t < 1 ms.

Die Aufgabe ist erfindungsgemäß durch die Gesamtheit der im unabhängigen Patentanspruch 1 angegebenen Merkmale gelöst. Vorteilhafte Weiterbildungen sind in den abhängigen Ansprüchen angegeben.

Sofern die in den Stromabzweigen in Reihe zum Zentrallimiter geschalteten Leistungsschalter bei hohen Kurzschlußströmen eine genügend hohe Schaltgeschwindigkeit besitzen, kann mit der Erfindung vorteilhafterweise erreicht werden, daß nach Abklingen der Limiterspannung der Ausschaltvorgang mit einer ausreichend hohen Bogenspannung unverzögert fortgesetzt wird. Die Funktion einer nur bei hohen Momentanströmen aktivierten Limiterspannung wird also durch einen Grenzschicht-Limiter erreicht, bei dem auch im Kurzschlußfall eine partielle kraftschlüssige Kontaktberührung der Elektroden auf dem Widerstandskörper erfolgt. Als charakteristische Eigenschaft eines derartigen Limiters besitzen die Elektroden und der Widerstandskörper ein positives bzw. negatives, d.h. komplementäres Oberflächenprofil, mit dem sie mechanisch fest aneinander haften.

Zur Realisierung des erfindungsgemäßen Limiters wird der thermoplastische Widerstandskörper, beispielsweise in Fcrm einer Rechteckplatte, zwischen profilierten Elektroden, zusammengepreßt und dabei zumindest an den Berührflächen auf seine Erweichungstemperatur erhitzt. Dabei fließt das Widerstandsmaterial in die Profilvertiefungen der Metallelektroden und es entsteht ein komplementäres Oberflächenprofil des Widerstandskörpers. Nach diesem Vorgang haften die Elektroden fest an dem Widerstandskörper, von dem sie nur unter mechanischer Beschädigung der Profilschichtan wieder getrennt werden können.

Wie beim Stand der Technik reicht zur Erzielung eines niedrigen Limiterwiderstandes die Haftkraft an den profilierten Oberflächen zwischen den Elektroden und dem Widerstandskörper nicht aus. Um den für einen Nennbetrieb definierten niederohmigen Nennwiderstand des Limiters zu erreichen, werden die Flächenelektroden mit einer Druckkraft typischerweise zwischen 50 und 100 N/cm² an den Widerstandskörper angepreßt.

Weitere Einzelheiten und Vorteile der Erfindung ergeben sich aus der nachfolgenden Figurenbeschreibung von Ausführungsbeispielen anhand der Zeichnung. Es zeigen in schematischer Darstellung
- FIG. 1: einen Limiter in Schnittdarstellung,
- FIG. 2: die Draufsicht auf einen Limiter gemäß FIG. 1,
- FIG. 3: die Ausbildung einer Flächenelektrode,
- FIG. 4: in zwei Teilfiguren den Vergleich der Widerstandskurven des Limiters gemäß den FIG. 1 bis 3 mit dem Stand der Technik, die
- FIG. 5: in Teilfiguren das Beispiel einer Kurzschlußabschaltung einer Reihenschaltung durch den Limiter gemäß den FIG. 1 bis 3 und die
- FIG. 6: in Teilfiguren die Schaltphasen eines Limiters gemäß den FIG. 1 bis 3.

Die Figuren werden nachfolgend teilweise zusammen beschrieben.

In den FIG. 1 bis 3 bedeutet 1 einen thermoplastischen Widerstandskörper mit Oberflächen 2 und 3, der zwischen zwei gleichartigen Flächenelektroden 10 zusammengepreßt wird. Dazu wird eine Druckkraft K aufgebracht. Eine derartige Anordnung ist im Prinzip aus der älteren deutschen Patentanmeldung P 42 28 297.7 bekannt.

Gemäß FIG. 3 haben beide Flächenelektroden 10 eine Profilierung 15, die beispielsweise eine Rechteckstruktur mit einer Stegbreite b und einer Steghöhe h aufweist. Die Stegbreite b kann zwischen 0,1 und 1 mm und die Steghöhe ebenfalls zwischen 0,1 und 1 mm liegen. Insbesondere haben Stegbreite b und Steghöhe h die gleiche Größenordnung, vorzugsweise zwischen 0,3 und 0,6 mm. Speziell in FIG. 3 liegen beide Maße beispielsweise bei etwa 0,4 mm.

Eine komplementäre Profilierung 5 hat der Widerstandskörper 1 an beiden Oberflächen 2 und 3. Über die Profilierungen 5 und 15 sind der Widerstandskörper 1 und die Flächenelektroden unlösbar miteinander verbunden.

In anderer Ausbildung als FIG. 3 kann das Rechteckprofil auch einen Neigungswinkel gegen die Oberfläche der Flächenelektrode 10 haben. Das Oberflächenprofil 15 kann dabei vorteilhafterweise eine abschnittsweise unterschiedliche Richtung aufweisen. Auch eine konische Form des Oberflächenprofils 15 ist möglich.

Der so beschriebene Limiter wird in bekannter Weise einem Leistungsschalter vorgeschaltet. Dabei ist dem Limiter aus dem Widerstandskörper 1 und den Flächenelektroden 10 ein Widerstandselement parallelgeschaltet. Das Widerstandselement ist beispielsweise ein ohmscher Widerstand von 100 mΩ. Es kann auch ein nichtlinearer spannungsabhängiger Widerstand sein, dessen Widerstand mit der angelegten Spannung sinkt. In beiden Fällen kann der Strom zum geeigneten Zeitpunkt kommutieren.

In FIG. 4b ist der Limiterwiderstand zu einer Kurzschlußabschaltung bei Iₖ = 40 kA mit einer Reihenschaltung des Limiters gemäß den FIG. 1 bis 3, dem ein Konstantwiderstand von 100 mΩ parallelgeschaltet ist, und eines Leistungsschaltes dargestellt und der zeitliche Verlauf wiedergegeben: Der Limiterwiderstand entsprechend Graph 42 beginnt mit dem Einsetzen des Kurzschlußstromes von seinem Anfangswert R₀ = 4 mΩ leicht anzusteigen und erreicht nach etwa 300 µs einen ersten Plateauwert von etwa 8 mΩ. Während der Kurzschlußstrom weiter ansteigt und 500 µs nach Kurzschlußbeginn ein Wert von 5 kA erreicht ist, geht die Widerstandskurve zu diesem Zeitpunkt in einen steilen Anstieg über und bleibt etwa 300 µs lang auf Widerstandswerten, die wesentlich größer sind als 100 mΩ. Etwa 900 µs nach Kurzschlußbeginn kehrt der Limiterwiderstand wieder auf einen niederohmigen Wert von etwa 15 mΩ zurück und sinkt schließlich auf seinen Anfangswert ab.

In Figur 4a ist zum Vergleich der zeitliche Verlauf des Limiterwiderstandes nach dem Stand der Technik als Graph 41 dargestellt.

Im Strom-Spannungsoszillogramm gemäß FIG. 5 stellt Graph 51 den Gesamtstrom, Graph 42 den Kaltleiterstrom, Graph 53 die zugehörige Kaltleiterspannung und Graph 54 die Spannung am verwendeten Schaltgerät dar. Das anhand FIG. 4 beschriebene Widerstandsverhalten äußert sich in der Weise, daß der Limiter etwa 600 µs nach Kurzschlußbeginn einen Spannungspuls von ca. 450 V und ca. 300 µs Dauer erzeugt. In dieser Phase sinkt der Kurzschlußstrom von seinem Maximalwert iₘₐₓ = 6,7 kA auf etwa 3 kA ab, wobei ein zunehmender Stromanteil vom Parallelwiderstand (100 mΩ) getragen wird. Nach dem Abklingen seines Spannungspulses trägt der Limiter den reduzierten Kurzschlußstrom, was durch den partiellen elektrisch-mechanischen Kontakt der Flächenelektroden auf dem Widerstandskörper verursacht wird. Dabei wird durch die zu diesem Zeitpunkt ausreichend hohe Bogenspannung des Leistungsschalters ein erneuter Stromanstieg verhindert und der Kurzschluß nach einer Gesamtdauer von 3 ms abgeschaltet.

Die Schalteigenschaften des anhand der FIG. 1 bis 3 dargestellten Limiters und der zugehörigen Meßkurven gemäß den FIG. 4 und 5 lassen sich phänomenologisch erklären, was anhand der FIG. 6 verdeutlicht wird: Im Ausgangszustand des Limiters gemäß FIG. 6a sorgt die auf den Flächenelektroden senkrecht stehende Druckkraft K für eine kraftschlüssige Berührung der senkrecht zur Druckkraft verlaufenden Profilteilflächen. Demgegenüber ist die Kraftwirkung zwischen den parallel zur Druckkraft verlaufenden Profilteilflächen 12 wesentlich geringer, da nach dem thermischen Herstellungsvorgang die Profilschicht des thermoplastischen Widerstandsmaterials aufgrund des gegenüber Metallen sehr viel höheren Wärmeausdehnungskoeffizienten einen maßlichen Schwund von 1 bis 2 % erfährt.

Im Fall der anhand der FIG. 4 und 5 dargestellten Kurzschlußabschaltung setzt mit dem Beginn des Stromanstieges durch die elektrische Verlustleistung in der Grenzschicht eine zunehmende Erwärmung ein und damit verbunden eine Ausdehnung der Profilschicht 5 des Widerstandskörpers 1 mit erheblicher Verringerung der elektrischen Kontaktfläche gemäß FIG. 6b. Durch die thermische Ausdehnung der thermoplastischen Profilstege werden die Metallelektroden 10 von den vertieft liegenden Profilteilflächen des Widerstandskörpers 1 abgehoben. Dabei stellt sich ein momentaner Limiterwiderstand ein, der durch den anhand FIG. 4b gezeigten ersten Plateauwert gekennzeichnet ist. Gleichzeitig verdoppelt sich annähernd die Stromdichte auf den Profilstirnflächen des Widerstandskörpers 1 und die elektrische Verlustleistung führt zur raschen Aufheizung auf die Zersetzungstemperatur des Widerstandsmaterials. Hiermit wird entsprechend FIG. 6c auch an diesen Profilteilflächen der mechanisch-elektrische Kontakt weitgehend unterbrochen und es bildet sich zwischen den Profilflächen eine verteilte, elektrische Entladung mit hoher Brennspannung aus.

Während der Phase hoher Limiterspannung wird die Profilschicht 5 weiter aufgeheizt und teilweise Material zersetzt, wodurch ein erheblicher Gasdruck aufgebaut wird. Mit dem Abbau des Gasdruckes infolge des abklingenden Kurzschlußstromes und aufgrund der thermischen Ausdehnung der thermoplastischen Profilstege bilden sich gemäß FIG. 6d zwischen den parallel zur Druckkraft verlaufenden Profilteilflächen 12 der Elektroden 10 und des Widerstandskörpers 1 Kontaktflächen aus, deren wirksame Kontaktkraft mit der Temperatur des Widerstandsmaterials und dessen thermischer Ausdehnung zunimmt und daher am Ende des Limiter-Spannungspulses zu dem beobachteten geringen Limiterwiderstand von etwa 15 mΩ führt. Dieser Vorgang wird dadurch unterstützt, daß der Parallelwiderstand des Limiters kurzzeitig den Gesamtstrom übernimmt und dadurch die Materialzersetzung am Widerstandskörper 1 beendet.

Während der Abkühlzeit des thermoplastischen Widerstandskörpers 1 von bis zu einigen 100 ms formiert sich dessen Oberflächenprofil unter der Kraftwirkung der durch die Druckkraft K angepreßten, profilierten Metallelektroden 10 und der Limiterwiderstand kehrt zu seinem Ausgangswert zurück.

Wesentlich ist also bei dem beschriebenen Limiter gegenüber den vom Stand der Technik vorbekannten Anordnungen, daß keine freie Kontaktflächen bestehen, sondern daß die Flächenelektroden und der Widerstandskörper über ihre zueinander komplementären Oberflächenprofile nicht lösbar miteinander verbunden sind.

## Patentansprüche

1. Limiter zur Strombegrenzung, der bei Überlast von einem niedrigen Widerstandswert zu einem hohen Widerstandswert wechselt, mit einem thermoplastischen Widerstandskörper und metallischen Flächenelektroden zur Kontaktgabe, **gekennzeichnet** durch die Kombination folgender Merkmale:
- die metallischen Flächenelektroden (10) besitzen an ihrer dem thermoplastischen Widerstandskörper (1) zugewandten Seite (11) ein Oberflächenprofil (15), bei dem Profilteilflächen teilweise parallel zur Ebene der Flächenelektrode (10) verlaufen,
- der thermoplastische Widerstandskörper (1) hat an seinen den metallischen Flächenelektroden (10) zugewandten Seiten (2, 3) ein komplementäres Oberflächenprofil (5),
- die Flächenelektroden (10) und der Widerstandskörper (1) sind mechanisch nicht lösbar miteinander verbunden,
- die Flächenelektroden (10) und der Widerstandskörper (1) werden durch eine Druckkraft (K) zusammengepreßt, die in Abhängigkeit von der Orientierung der Profilteilflächen unterschiedliche Wirkungen hat,
wodurch
- bei Überlast zwischen den kontaktgebenden Profilteilflächen der Flächenelektroden (10) und dem Widerstandskörper (1), insbesondere an den parallel zur Ebene der Flächenelektrode (10) verlaufenden Profilteilflächen, eine Gasentladung entsteht und
- bei Abklingen der Überlast vorübergehend die Kontaktgabe ausschließlich über die nicht parallel zur Ebene der Flächenelektrode verlaufenden Profilteilflächen verläuft.

2. Limiter nach Anspruch 1, **dadurch gekennzeichnet**, daß das Oberflächenprofil (15) des Widerstandskörpers (1) durch thermische Anformung an die metallischen Flächenelektroden (10) erfolgt.

3. Limiter nach Anspruch 1 oder Anspruch 2, **dadurch gekennzeichnet**, daß das Oberflächenprofil (5, 15) eine Rechteckstruktur aufweist.

4. Limiter nach Anspruch 3, **dadurch gekennzeichnet**, daß Stegbreite (b) und Steghöhe (h) des Oberflächenprofils (5, 15) zwischen 0,1 mm und 1 mm liegen, vorzugsweise bei Werten von 0,3 bis 0,6 mm.

5. Limiter nach einem der Ansprüche 1 bis 4, **dadurch gekennzeichnet**, daß Oberflächenprofil (15) einen Neigungswinkel gegen die Oberfläche (11) hat.

6. Limiter nach Anspruch 1 oder Anspruch 2, **dadurch gekennzeichnet**, daß das Oberflächenprofil (5, 15) eine konische Form hat.

7. Limiter nach Anspruch 1 oder Anspruch 2, **dadurch gekennzeichnet**, daß der Widerstandskörper (1) aus thermoplastischem Material mit einer leitfähigen Materialkomponente besteht.

8. Limiter nach Anspruch 7, **dadurch gekennzeichnet**, daß des thermoplastische Material Polyethylen und die leitfähige Materialkomponente Graphit ist.

9. Limiter nach einem der Ansprüche 1 bis 8, **dadurch gekennzeichnet**, daß die Flächenelektroden (10) aus elektrisch und thermisch gut leitendem Material bestehen.

10. Limiter nach Anspruch 9, **dadurch gekennzeichnet**, daß die Flächenelektroden (10) aus Kupfer mit versilberter Oberfläche bestehen.

11. Limiter nach einen der vorhergehenden Ansprüche, **dadurch gekennzeichnet**, daß ein Widerstandselement vorgesehen ist, das parallel zu dem thermoplastischen Widerstandskörper (1) und den Flächenelektroden (10) geschaltet ist.

12. Limiter nach Anspruch 11, **dadurch gekennzeichnet**, daß das Widerstandselement ein ohmscher Widerstand ist.

13. Limiter nach Anspruch 11, **dadurch gekennzeichnet**, daß das Widerstandselement ein nichtlinearer, spannungsabhängiger Widerstand ist, dessen Widerstand mit der angelegten Spannung sinkt.

## Claims

1. Limiter for current limitation which, upon overload, changes from a low resistance value to a high resistance value, having a thermoplastic resistance body and metallic surface electrodes for contact making, characterized by the combination of the following features:
- the metallic surface electrodes (10) have at their side (11) facing the thermoplastic resistance body (1) a surface profile (15) where partial profile surfaces extend in part parallel to the plane of the surface electrode (10),
- the thermoplastic resistance body (1) has at its sides (2, 3) facing the metallic surface electrodes (10) a complementary surface profile (5),
- the surface electrodes (10) and the resistance body (1) are mechanically connected to each other in such a way that they cannot be detached from each other,
- the surface electrodes (10) and the resistance body (1) are pressed together by a pressure force (K) which has different effects depending on the orientation of the partial profile surfaces,
whereby
- upon overload, between the contact-making partial profile surfaces of the surface electrodes (10) and the resistance body (1), in particular at the partial profile surfaces extending parallel to the plane of the surface electrode (10), a gas discharge is produced, and
- upon the dying down of the overload the contact making temporarily extends exclusively across the partial profile surfaces which do not extend parallel to the plane of the surface electrode.

2. Limiter according to claim 1, characterized in that the surface profile (15) of the resistance body (1) occurs by means of thermal moulding to the metallic surface electrodes (10).

3. Limiter according to claim 1 or claim 2, characterized in that the surface profile (5, 15) has a rectangular structure.

4. Limiter according to claim 3, characterized in that the segment width (b) and segment height (h) of the surface profile (5, 15) lie between 0.1 mm and 1 mm, preferably at values of 0.3 to 0.6 mm.

5. Limiter according to one of claims 1 to 4, characterized in that the surface profile (15) has an angle of inclination with respect to the surface (11).

6. Limiter according to claim 1 or claim 2, characterized in that the surface profile (5, 15) has a conical shape.

7. Limiter according to claim 1 or claim 2, characterized in that the resistance body (1) consists of thermoplastic material with a conductive material component.

8. Limiter according to claim 7, characterized in that the thermoplastic material is polyethylene and the conductive material component is graphite.

9. Limiter according to one of claims 1 to 8, characterized in that the surface electrodes (10) consist of material which has good electrical and thermal conductivity.

10. Limiter according ta claim 9, characterized in that the surface electrodes (10) consist of copper with a silver-coated surface.

11. Limiter according to one of the preceding claims, characterized in that a resistance element is provided which is connected parallel to the thermoplastic resistance body (1) and the surface electrodes (10).

12. Limiter according to claim 11, characterized in that the resistance element is an ohmic resistance.

13. Limiter according to claim 11, characterized in that the resistance element is a non-linear, voltage-dependent resistance, the resistance of which decreases with the applied voltage.

## Revendications

1. Limiteur pour la limitation du courant, qui, en cas de surcharge, passe d'une petite valeur de résistance à une grande valeur de résistance, qui comporte un élément de résistance électrique thermoplastique et des électrodes de surface métallique pour réaliser le contact, caractérisé par la combinaison des caractéristiques suivantes :
- les électrodes (10) de surfaces métalliques ont de leur côté (11) tourné vers l'élément (1) de résistance thermoplastique un profil (15) de surface, dans lequel des surfaces partielles profilées s'étendent en partie parallèlement au plan de l'électrode (10) de surface,
- l'élément (1) de résistance thermoplastique a sur ses côtés (2, 3) tournés vers les électrodes (10) de surface métallique un profil (5) de surface complémentaire,
- les électrodes (10) de surface et l'élément (1) de résistance sont reliés les unes à l'autre mécaniquement de manière inamovible,
- les électrodes (10) de surface et l'élément (1) de résistance sont comprimées par une force (K) de pression, qui a des actions différentes en fonction de l'orientation des surfaces partielles profilées,
ce qui fait que
- en cas de surcharge, il se forme une décharge de gaz entre les surfaces partielles profilées, qui réalisent le contact des électrodes (10) de surface et l'élément (1) de résistance, notamment sur les surfaces partielles profilées s'étendant parallèlement au plan de l'électrode (10) de surface, et que
- lorsque la surcharge disparaît, le contact s'étend provisoirement exclusivement sur les surfaces partielles profilées qui ne s'étendent pas parallèlement au plan de l'électrode de surface.

2. Limiteur suivant la revendication 1, caractérisé en ce que le profil (15) de surface de l'élément (1) de résistance est obtenu par action thermique des électrodes (10) de surface métallique.

3. Limiteur suivant la revendication 1 ou suivant la revendication 2, caractérisé en ce que le profil (5, 15) de surface a une structure rectangulaire.

4. Limiteur suivant la revendication 3, caractérisé en ce que la largeur (b) de nervure et la hauteur (h) de nervure du profil (5, 15) de surface sont comprises entre 0, 1 mm et 1 mm, de préférence proche de valeurs comprises entre 0,3 et 0,6 mm.

5. Limiteur suivant l'une des revendications 1 à 4, caractérisé en ce que le profil (15) de surface fait un angle d'inclinaison par rapport à la surface (11).

6. Limiteur suivant la revendication 1 ou suivant la revendication 2, caractérisé en ce que le profil (5, 15) de surface a une forme conique.

7. Limiteur suivant la revendication 1 ou suivant la revendication 2, caractérisé en ce que l'élément (1) de résistance est en un matériau thermoplastique ayant un composant de matériau conducteur.

8. Limiteur suivant la revendication 7, caractérisé en ce que le matériau thermoplastique est du polyéthylène et le composant de matériau conducteur du graphique.

9. Limiteur suivant l'une des revendications 1 à 8, caractérisé en ce que les électrodes (10) de surface sont en un matériau non conducteur de l'électricité et non conducteur thermique.

10. Limiteur suivant la revendication 9, caractérisé en ce que les électrodes (10) de surface sont en cuivre à surface argentée.

11. Limiteur suivant l'une des revendications précédentes, caractérisé en ce qu'il est prévu un élément de résistance qui est monté en parallèle de l'élément (1) de résistance thermoplastique et des électrodes (10) de surface.

12. Limiteur suivant la revendication 11, caractérisé en ce que l'élément de résistance est une résistance ohmique.

13. Limiteur suivant la revendication 11, caractérisé en ce que l'élément de résistance est une résistance non linéaire, qui dépend de la tension et dont la résistance diminue avec la tension appliquée.
